# FASCICULE DE BREVET EUROPEEN

(11) **EP 0 056 803 B1**
(45) Date de publication et mention de la délivrance du brevet: **15.02.1984**
(21) Numéro de dépôt: 81900964.8
(22) Date de dépôt: 15.04.1981
(51) Int. Cl.: E03D 11/13, E03D 11/14, E03C 1/324, A47K 13/28

(54) **SUPPORT MOBILE, NOTAMMENT POUR APPAREILS SANITAIRES**
MOBILE UNTERSTÜTZUNG, INSBESONDERE FÜR SANITÄRE ANLAGEN
MOVING SUPPORT, PARTICULARLY FOR SANITARY APPARATUS

(30) Priorité: 18.04.1980 FR 8009169
(43) Date de publication de la demande: 04.08.1982
(73) Titulaire: BRUN, André, F-73100 Aix-les-Bains (FR)
(72) Inventeur: BRUN, André, F-73100 Aix-les-Bains (FR)
(74) Mandataire: Josif, Albert, Dr.-Ing.
(86) Numéro de dépôt international: FR8100052
(87) Numéro de publication internationale: WO8103040

## Description

La présente invention concerne les supports ou supports mobiles pour les cuvettes de W.C., les appareils sanitaires, ménagers, mobiliers, les plans de travail. Le support selon l'invention permet à volonté le réglage de la hauteur utile des appareils.

Les cuvettes de W.C. sont habituellement construites et fixées pour que leur siège soit à une hauteur par rapport au sol de vingt cinq à trente centimètres pour les enfants et quarante centimètres pour les adultes. Ces cotes sont habituellement conseilées par tous les usages et normes. A l'usage il s'avère que des impératifs médicaux et physiologiques, notamment la grandeur et la souplesse variable des utilisteurs, voudraient que ces cuvettes de W.C. existent avec des hauteurs adaptables ou variables. De même, il est souhaitable de pouvoir proposer aux handicapés un support mobile permettant de mettre à niveau divers appareils de la vie courante, par exemple des machines à coudre, des mobiliers divers tels que tables et chaises, des machines pour le travail, ou d'autres appareils sanitaires.

On connaît déjà divers appareils sanitaires dont la hauteur est réglable pour permettre leur adaptation à des personnes de taille différente: ainsi, le brevet allemand 2526336 propose de monter un lavabo sur un piston hydraulique permettant de faire varier sa hauteur. Le brevet français 1 534337 propose d'autres moyens d'entraînement en translation verticale pour un lavabo. Le brevet allemand 2839242 propose un urinoir que l'utilisateur peut déplacer à la main pour en régler la hauteur et l'inclinaison; le brevet US 3925833 décrit un dispositif pour faire varier la hauteur qui sépare le niveau du siège de W.C. de la cuvette. Ceci n'est qu'un palliatif assez mal commode et instable, d'autant qu'il n'est pas interessant d'augmenter la hauteur qui sépare le niveau du siège de la cuvette du niveau de l'eau qui reste au fond de cette cuvette pour des raisons évidentes d'hygiène et de propreté.

La présente invention a notamment pour objet de proposer un dispositif permettant d'obvier aux inconvénients des dispositifs connus en permettant le réglage en hauteur de divers appareils de la vie courante tels que des installations sanitaire, machines ou meubles par l'utiisation d'un support mobile universel et adaptable à toute forme d'appareils. Un autre objet de l'invention est de proposer un tel support mobile dont l'adaptation à ces appareils différents soit particulièrement rapide et facile. Selon un autre objet de l'invention, un tel support mobile est facile à poser pour adaptation sur une installation préexistante, et est en outre amovible et transportable. Un autre objet de l'invention est de proposer un support mobile motorisé dont la commande soit particulièrement aisée pour en permettre l'utilisation par des personnes handicapées. Un autre objet de l'invention est de proposer des installations sanitaires comportant un tel support mobile qui soit adapté à des personnes de morphologies différentes.

Pour atteindre ces objets ainsi que d'autres, la présente invention telle qu'elle est caractérisée dans la revendication 1 propose un dispositif dans lequel un support intermédiaire mobile coulisse verticalement en relation avec des moyens de guidage solidaires d'un support fixe et est sollicité par un moteur électrique entraînant une vis sans fin tourillonnant dans un filetage solidaire du support mobile; le support fixe forme carter, recouvrant les organes mécaniques, et comporte sur l'avant un passage pour permettre la jonction mécanique du support mobile avec un organe adaptateur conformé pour recevoir l'objet à rendre mobile.

Selon une autre caractéristique de l'invention, les moyens d'accrochage comprennent des boulons s'insérant dans des alésages prévus dans le support mobile selon un écartement correspondant à la disposition des boulons prévus sur les appareils initalement fixés contre le mur, le support fixe étant solidarisé à la paroi du local par des boulons s'engageant dans les lumières prévues dans le support fixe et correspondant aux trous ménagés dans la paroi pour la fixation des mêmes appareils contre la paroi. On réalise ainsi un dispositif support mobile dont le fonctionnement est particulièrement sûr, dont l'adaptation est aisée sans nécessiter d'usinage ou d'outils spéciaux. En outre, un tel support mobile peut être posé facilement et déposé, de sorte qu'il soit amovible et qu'un même appareil puisse être utilisé pour des applications différentes.

Selon une autre caractéristique de l'invention, les moyens d'accrochage comprennent un organe adaptateur, par exemple une console, solidarisé au support mobile, et de configuration adaptée pour recevoir divers appareils, machines ou meubles. On réalise ainsi un support mobile permettant une adaptation rapide et peu onéreuse à des applications très diverses telles que des applications sanitaires, domestiques ou professionnelles. Selon une autre caractéristique de l'invention, et pour une adaptation aux cuvettes de W.C., le dispositif comprend en outre des moyens de raccordement d'écoulement de la cuvette permettant d'une part la mobilité verticale de la cuvette, et d'autre part la rapidité de pose et de dépose du support mobile. Pour cela on peut prévoir un soufflet coudé pour l'évacuation des eaux usées, raccordé à l'orifice de sortie de la cuvette et à la conduite des évacuations. On pourra cependant prévoir un premier soufflet vertical, connecté entre la conduite d'évacuation et un tuyau coudé rigide, et un second soufflet horizontal connecté entre l'orifice de sortie de la cuvette et le tuyau coudé, ce tuyau coudé étant solidarisé au support mobile par un collier. Le soufflet vertical peut s'allonger d'une longeur égale au débattement vertical désiré de la cuvette de W.C., tandis que le soufflet horizontal peut s'allonger d'une longueur au moins égale à la profondeur du support fixe et du support mobile disposés généralement derrière la cuvette de W.C.; ainsi la cuvette peut être fixée soit au support mobile pour l'utilisation de ce support, soit directement sur la paroi du local lors de la dépose du support mobile sans nécessiter le débranchement des conduites d'évacuation.

Selon une autre caractéristique de l'invention, permettant notamment une grande facilité de commande pour les personnes handicapées, les moyens de commande du vérin comportent une pluralité d'interrupteurs répartis sur une hauteur comprise entre un mètre et un mètre cinquante, et disposés à portée de l'utilisateur, ces interrupteurs pouvant être jumelés avec les commandes d'éclairage du local.

Selon une autre caractéristique de l'invention, on prévoit des moyens pour adapter la forme et l'inclinaison de la cuvette à la morphologie de l'utilisateur: on prévoit notamment des glissières de support fixe, dans lesquelles s'engage le support mobile, dont la partie supérieure soit inclinée pour provoquer l'inclinaison progressive vers l'avant du support mobile et de la cuvette de W.C. lors de son déplacement vers la position haute. En outre, la cuvette peut comporter des échancrures latérales facilitant le passage des jambes de l'utilisateur dans une position proche de la position debout. On peut en outre équiper la cuvette d'abattants de formes géométriques et de dimensions différentes pour obtenir une surface utile réglable et de forme adaptée à la morphologie des personnes.

D'autres caractéristiques et avantages de la présente invention ressortiront de la description suivante de modes de réalisation particuliers, faite en relation avec les figures jointes parmi lesquelles:
- la figure 1 représente une vue schématique de côté en coupe longitudinale du dispositif de la présente invention en combinaison avec une cuvette de W.C.;
- la figure 2 représente une vue schématique de côté du même dispositif comportant un soufflet d'évacuation coudé;
- la figure 3 représente une vue schématique de côté du dispositif comportant une console pour l'adaptation d'un W.C. à fixation au sol;
- la figure 4 représente une vue schématique de côté du support mobile de la présente invention muni d'un organe adaptateur selon un premier mode de réalisation;
- la figure 5 représente le même dispositif muni d'un organe adapteur selon un autre mode de réalisation;
- la figure 6 représente une vue schématique de dessus d'une cuvette de W.C. selon la présente invention;
- la figure 7 représente une vue en coupe d'un abattant double selon la présente invention; et
- la figure 8 représente une vue de dessus du même abattant double selon la présente invention.

Sur la figure 1 on a représenté le dispositif de suppoprt mobile selon l'invention sur lequel est adaptée une cuvette de W.C. 1 de type suspendu, solidaire d'une chasse d'eau 2, l'ensemble s'adossant et se fixant sur la paroi verticale située habituellement à l'arrière par deux boulons 3 situés au niveau de la cuvette. En position de fixation murale, la cuvette 1 est fixée au mur 4 par les deux boulons arrières insérés dans les trous 5. L'évacuation des eaux usées se fait par une canalisation d'évacuation débouchant dans l'orifice 6.

Le support mobile de la présente invention s'insère entre l'ensemble cuvette-chasse d'eau et le mur4. Le support mobile comprend un support fixe ou chassis 7, fixé au mur par deux boulons insérés dans les trous 5, et comportant des moyens de guidage 8, représentés sur les figures 4 et 5, pour guider un support intermédiaire mobile 9 selon un mouvement sensiblement vertical. Le support mobile 9 est sollicité en mouvement vertical par des moyens d'entraînement 10 comprenant un moteur électrique 11 entraînant une vis sans fin 12 tourillonnant dans un filetage 13 solidaire du support mobile 9.

Le support fixe 7 forme carter, recouvrant l'ensemble des organes mécaniques, et comporte sur l'avant un passage pour permettre la jonction mécanique du support mobile 9 avec un organe adaptateur 14 dont la configuration est adaptée pour recevoir l'objet à rendre mobile. Dans le cas d'une adaptation d'une cuvette de W.C., comme le représente la figure 1, l'organe adaptateur pourra être simplement constitué par les boulons 3. Dans le cas d'éléments plus complexes ou de formes différentes, on pourra, comme le représente la figure 4, utiliser un organe adaptateur en forme de plaque verticale solidaire du support mobile 9, ou, comme le représente la figure 5, une console également solidaire du support mobile 9.

Pour permettre l'insertion et l'adaptation du support mobile selon la présente invention, les alésages prévus dans le support mobile 9 pour l'insertion des boulons 3 ont le même écartement que les trous 5 prévus initialement dans le mur. En outre, dans le cas d'une cuvette de W.C., comme le représente la figure 1, on interpose différents moyens pour permettre l'allongement et la déformation de la conduite d'évacuation débouchant sur l'orifice 6. Ainsi on utilise un premier soufflet vertical 15, connecté entre l'orifice 6 et un tuyau coudé 16, et un second soufflet horizontal 17 connecté entre l'orifice de sortie de la cuvette 1 et le tuyau coudé 16. Le tuyau coudé est solidarisé au support mobile 9 par un collier 18, assurant la bonne orientation du tuyau coudé quelle que soit la position verticale de la cuvette 1. Le soufflet vertical 15 est déterminé pour pouvoir s'allonger d'une longueur égale au débattement vertical désiré de la cuvette 1 ; le soufflet horizontal 17 est prévu pour permettre un allongement d'une longueur au moins égale à la profondeur du support fixe 7, de sorte que la cuvette peut être fixée soit au suppport selon la présente invention soit directement sur la paroi 4 du local sans nécessiter le débranchement des conduites d'évacuation.

Les conduites d'arrivée d'eau amenant l'eau à la chasse 2 seront réalisées en tube souple.

La chasse d'eau 2 est mobile en même temps que la cuvette 1.

Dans le mode de réalisation représenté en figure 2, la conduite d'évacuation de la cuvette 1 comprend un seul soufflet 19 formant un angle droit. Le soufflet doit être prévu pour pouvoir subir un allongement horizontal et un allongement vertical suffisants pour permettre la pose et la dépose de l'appareil et sa mobilité verticale.

Sur la figure 3 on a représenté un mode de réalisation du dispositif permettant l'adaptation d'une cuvette de W.C. à fixation au sol. Dans ce cas, l'organe adaptateur 14 est en forme de console, la cuvette étant fixée sur la partie horizontale 20 de la console.

L'utilisation du disposistif de la présente invention est particulièrement aisée, notamment en ce qui concerne la pose ou la dépose du dispositif: dans le cas d'un W.C., on peut prévoir une cale qui a la forme du dessous de la cuvette et que l'on pose au sol, la cuvette ayant la hauteur normalisée lorsqu'elle est posée sur cette cale. Pour effectuer un échange, par exemple la pose d'un disposistif mobile selon la présente invention dans une installation sanitaire murale, on enlève tout d'abord les boulons insérés dans les trous 5 du mur et fixant la cuvette 1, on avance la cuvette suffisamment pour insérer le support mobile contre le mur, on fixe ce support par les boulons insérés dans les trous 5 et, après avoir amené à hauteur convenable le support mobile 9, on fixe la cuvette par les boulons 3. La cale peut alors être enlevée et le dispositif est opérationnel. Les opérations ne demandent que quelques minutes à une personne non qualifiée, une seule clef étant suffisante pour l'échange des boulons.

Un tel dispositif permet de réaliser des installations sanitaires adaptées aux personnes handicapées. Dans ce cas, il est intéressant de prévoir un dispositif permettant de soulever la cuvette à une hauteur suffisante pour qu'un utilisateur puisse l'utiliser en position debout. Dans ce cas il faut modifier la forme de la cuvette, les abatants qui la recouvrent, les commandes du moteur 11, et la commande de chasse d'eau. Ainsi, la cuvette peut comporter, comme le répresentent les figures 6 et 8, des échancrures latérales 60 et 61 facilitant le passage des jambes de l'utilisateur. De même, la chasse pouvant être utilisée par des personnes de tailes différentes, on pourra prévoir un abattant 62 de surface réglable: cette surface peut par exemple être modifiée en prévoyant deux abattants superposés 62 et 63 réalisant un orifice central de tailles différentes. De plus, on pourra prévoir une cuvette dont la partie siège soit non pas horizontale mais un peu inclinée en remontant à l'arrière ou, de préférence, un système ou entraînement permettant simultanément un entraînement vertical et un inclinaison de la cuvette avec départ de la cuvette horizontal en position basse et inclinaison proportionnelle à la hauteur de montée. Cela pourra être réalisé en utilisant des moyens de guidage du support mobile qui soient incurvés vers l'avant en position haute, de façon à verser légèrement la cuvette vers l'avant lorsqu'elle est en position haute. Pour leur adaptation à des personnes handicapées, les commandes de moteur 11 et éventuellement de lumière du local pourront comprendre une série d'interrupteurs répartis linéairement sur une hauteur comprise par exemple entre un mètre et un mètre cinquante et disposés à portée de l'utilisateur, de sorte que l'utilisateur peut atteindre les interrupteurs quelle que soit la position de la cuvette de W.C. Ces commandes pourront d'ailleurs être à portée des genoux ou des coudes de l'utilisateur. En utilisant une chasse d'eau à commande électrioque, comprenant par exemple une électrovanne pour commander la sortie d'eau de la chasse 2, on peut ramener toutes les commandes sur la partie latérale de la cuvette de W.C., et les rendre accessibles quelle que soit la hauteur de cette cuvette. L'électrovanne pourra être remplacée par une languette ou fourchette articulée solidaire du support mobile 9, et qui passe sous le bouton 30 de commande de chasse. Cette languette ou fourchette peut être sollicitée par un électroaimant ou un vérin fixé sur le support mobile 9.

Des moyens supports tels que des accoudoirs peuvent être solidarisés au support mobile 9 pour être manoeuvrés selon le même mouvement que la cuvette 1 ou que la console 14. On pourra ainsi entraîner en mouvement un lavabo, une glace, une prise lumière, l'éclairage de la glace, un tiroir pour accessoires de toilette.

L'utilisation du support mobile selon la présente invention est particulièrement adaptée aux appareils sanitaires tels que les W.C., comme cela a été décrit précédemment. Dans ce cas en effet, la même cuvette de W.C. peut être utilisée comme W.C. ou comme urinoir, la hauteur de la cuvette pouvant être fixée par exemple à quarante centimètres du sol ou à soixante cinq centimètres à la seule volonté de l'usager. La même installation pourra être utilisée en W.C. surélevé pour handicapés.

Néanmoins, le support mobile de la présente invention peut être utilisé pour régler la position verticale de dispositifs différents des installations sanitaires, par exemple des machines, des meubles tels que tables ou chaises, notamment pour permettre leur utilisation par des personnes handicapées. Dans ce cas on pourra bien entendu préférer un organe adaptateur en forme de console 14.

La présente invention n'est pas limitée aux modes de réalisation qui ont été explicitement décrits, mais elle en inclut les diverses variantes et généralisations contenues dans le domaine des revendications ci-après. On pourra notamment, dans le cas d'un plan de travail solidaire du support mobile, rendre solidaire de ce même support mobile les supports d'accessoires qui peuvent être associés au plan de travail.

## Revendications

1. Support mobile, notamment pour appareils sanitaires, comprenant un support fixe (7), solidarisé à la paroi du local dans lequel est placé le dispositif, un support intermédiaire mobile (9) pouvant se déplacer verticalement selon un mouvement limité par des moyens de guidage (8) solidaires du support fixe (7) et des moyens d'accrochage (3) pour fixer les appareils au support intermédiaire mobile (9), caractérisé en ce que le support mobile (9) est sollicité en mouvement vertical par des moyens d'entraînement (10) comprenant un moteur électrique (11) entraînant une vis sans fin (12) tourillonnant dans un filetage (13) solidaire du support mobile (9), et que le support fixe (7) forme carter, recouvrant l'ensemble des organes mécaniques, et comporte sur l'avant un passage pour permettre la jonction mécanique du support mobile (9) avec un organe adapteur (14) dont la configuration est adaptée pour recevoir l'objet à rendre mobile.

2. Support mobile selon la revendication 1, caractérisé en ce que les moyens d'accrochage comprennent des boulons (3) s'insérant dans des alésages prévus dans le support mobile (9) selon un écartement correspondant à la disposition des boulons (5) sur les appareils sanitaires à fixer contre un mur (4), le support fixe (7) étant solidarisé à la paroi (4) du local par des boulons s'engageant dans des lumières prévues dans le support fixe et correspondant aux trous (5) ménagés dans la paroi pour la fixation des mêmes appareils sanitaires contre la paroi.

3. Support mobile pour W.C. selon l'une des revendications 1 ou 3, caractérisé en ce qu'il comprend en outre un soufflet coudé (19) pour l'évacuation des eaux usées, raccordé à l'orifice de sortie de la cuvette (1) et à la conduite des évacuations (6).

4. Support mobile pour W.C. selon l'une des revendications 1 ou 2, caractérisé en ce qu'il comprend un premier soufflet vertical (15), connecté entre la conduite d'évacuation et un coudé (16), et un second soufflet horizontal (17) connecté entre l'orifice de sortie de la cuvette (1) et le tuyau coudé (16), le tuyau coudé étant solidarisé au support mobile (9) par un collier (18), le soufflet vertical (15) pouvant s'allonger d'une longueur égale au débattement désiré de la cuvette de W.C., et le soufflet horizontal (17) pouvant s'allonger d'une longueur au moins égale à la profondeur du support fixe (7) disposé à l'arrière de la cuvette de W.C., de sorte que la cuvette peut être fixée soit au support mobile (9) soit directement sur la paroi (4) du local sans nécessiter le débranchement des conduites d'évacuation.

5. Support mobile selon l'une quelconque des revendications 1 à 4, caractérisé en ce que les moyens de commande des moyens d'entraînement comportent une pluralité d'interrupteurs répartis linéairement sur une hauteur comprise entre un mètre et un mètre cinquante et disposés à portée de l'utilisateur, de sorte que l'utilisateur peut atteindre ces interrupteurs quelle que soit la position de la cuvette de W.C., ces commandes pouvant être jumelées avec les commandes d'éclairage du local.

6. Support mobile pour W.C. selon l'une quelconque des revendications 1 à 5, caractérisé en ce qu'il comprend en outre des moyens supports tels que des accoudoirs, solidarisés au support mobile (9) pour être manoeuvrés selon le même mouvement que la cuvette (1) ou la console (14), et en ce qu'il comprend en outre un ensemble électromécanique de commande de chasse d'eau solidaire du support mobile (9).

7. Support mobile selon l'une quelconque des revendications 1 à 6, caractérisé en ce que les moyens de guidage du support fixe (7) dans lesquels s'engage le support mobile (9) sont incurvés pour provoquer l'inclinaison progressive vers l'avant du support mobile (9) et de la cuvette (1) lors du déplacement de cette cuvette vers la position haute.

8. Appareil sanitaire comportant une cuvette de W.C. et un support mobile selon l'une quelconque des revendications 1 à 7, caractérisé en ce que la cuvette comporte des échancrures latérales (60, 61) pour le passage des jambes de l'utilisateur.

9. Appareil sanitaire selon la revendication 8, caractérisé en ce que la cuvette (1) est équipée d'au moins deux abattants (62, 63) formant des orifices concentriques de tailles différentes pour l'adaptation à la morphologie de personnes de tailles différentes et l'obtention d'une surface utile réglable.

## Patentansprüche

1. Verstellbare Halterung, insbesondere für sanitäre Anlagen, umfassend eine feste Halterung (7), die mit der Wand des Raumes, in welchem die Vorrichtung angeordnet ist, fest verbunden ist, eine verstellbare Zwischenhalterung (9), die vertikal mit einer begrenzten Bewegung durch mit der festen Halterung (7) fest verbundene Führungsmittel (8) verstellt werden kann, und Anhängemittel (3) zum Befestigen der Anlage an der beweglichen Zwischenhalterung (9), dadurch gekennzeichnet, dass die bewegliche Halterung (9) durch Antriebsmittel (10) vertikal beweglich ist, die einen Elektromotor (11) umfassen, der eine Schnecke (12) antreibt, die in einem mit der beweglichen Halterung (9) fest verbundenen Muttergewinde (13) verschraubbar ist, und dass die feste Halterung (7) ein die Gesamtheit der mechanischen Glieder einhüllendes Gehäuse bildet und vorne einen Durchlass zur mechanischen Verbindung der beweglichen Halterung (9) mit einem Adapterglied (14) aufweist, das zur Aufnahme des beweglich zu machenden Gegenstandes ausgebildet ist.

2. Verstellbare Halterung nach Anspruch 1, dadurch gekennzeichnet, dass die Anhängmittel Bolzen (3) umfassen, die in Bohrungen eingreifen, die in der beweglichen Halterung (9) in einem der Anordnung der Bolzen (5) auf den an eine Mauer (4) zu befestigenden sanitären Anlagen entsprechenden Abstand vorgesehen sind, wobei die feste Halterung (7) mit der Wand (4) des Raumes durch Bolzen fest verbunden ist, die in Öffnungen eingreifen, die in der festen Halterung vorgesehen sind und den in der Wand zur Befestigung der gleichen sanitären Anlagen an der Wand ausgesparten Bohrungen (5) entsprechen.

3. Verstellbare Halterung für ein WC nach einem der Ansprüche 1 oder 2, dadurch gekennzeichnet, dass sie ferner einen abgeknöpften Faltenbalg (19) zum Ablass des verwendeten Wassers aufweist, der an die Auslassöffnung des Klosettbeckens (1) und an die Ablassleitung (6) angeschlossen ist.

4. Verstellbare Halterung für ein WC nach einem der Ansprüche 1 oder 2, dadurch gekennzeichnet, dass sie einen ersten, zwischen der Ablassleitung und einem abgekröpften Rohr (16) verbundenen vertikalen Faltenbalg (15) und einen zweiten, zwischen der Auslassöffnung des Klosettbeckens (1) und dem abgekröpften Rohr (16) verbundenen horizontalen Faltenbalg (17) aufweist, wobei das abgekröpfte Rohr mit der beweglichen Halterung (9) über einen Bund (18) fest verbunden ist, und wobei der vertikale Faltenbalg (15) um eine der gewünschten Verstellung des Klosettbeckens (1) gleiche Länge verlängerbar ist, und wobei der waagrechte Faltenbalg (17) um eine Länge verlängerbar ist, die zumindest der Tiefe der hinter dem Klosettbecken angeordneten festen Halterung (7) entspricht, so dass das Klosettbecken sowohl an der beweglichen Halterung (9) als auch unmittelbar an der Wand (4) des Raumes ohne Lostrennung der Ablassleitungen befestigt werden kann.

5. Verstellbare Halterung nach einem der Ansprüche 1 bis 4, dadurch gekennzeichnet, dass die Steuerungsmittel für die Antriebsmittel eine Mehrzahl von Schaltern umfassen, die über eine zwischen 1 m und 1,50 m liegende Höhe verteilt sind und im Griffbereich des Benutzers angeordnet sind, so dass der Benutzer diese Schalter bei jeder Lage des Klosettbeckens betätigen kann, wobei diese Steuerungen mit den Beleuchtungsschaltern des Raumes gekoppelt werden können.

6. Verstellbare Halterung für ein WC nach einem der Ansprüche 1 bis 5, dadurch gekennzeichnet, dass die ferner Stützmittel wie Lehnen aufweist, die mit der beweglichen Halterung (9) fest verbunden sind, um entsprechend der gleichen Bewegung wie das Klosettbecken (1) oder die Konsole (14) bewegt zu werden, und dass sie ferner einen mit der beweglichen Halterung (9) fest verbundenen elektromechanischen Steuerungskomplexfürden Wasserkasten aufweist.

7. Verstellbare Halterung nach einem der Ansprüche 1 bis 6, dadurch gekennzeichnet, dass die Führungsmittel der festen Halterung (7), in welche die bewegliche Halterung (9) eingreift, gekrümmt sind, um eine allmähliche Neigung der beweglichen Halterung (9) und des Klosettbekkens (1) nach vorne bei der Verstellung dieses Klosettbeckens in die höhere Lage zu bewirken.

8. Sanitäre Anlage umfassend ein Klosettbekken und eine verstellbare Halterung nach einem der Ansprüche 1 bis 7, dadurch gekennzeichnet, dass das Klosettbecken seitliche Einbuchtungen (60, 61 ) für die Beine des Benutzers aufweist.

9. Sanitäre Anlage nach Anspruch 8, dadurch gekennzeichnet, dass das Klosettbecken (1) mit wenigstens zwei Klappsitzen (62, 63) ausgerüstet ist, die konzentrische Öffnungen unterschiedlicher Abmessungen zur Anpassung an die Morphologie von Personen unterschiedlicher Grösse und zur Erzielung einer einstellbaren Nutzfläche bilden.

## Claims

1. A mobile support, more especially for sanitary apparatus, comprising a fixed support (7) firmly fixed to the wall of the premises in which the device is placed, a mobile intermediate support (9) able to move vertically along a travel path limited by guide means (8) integral with the fixed support (7) and coupling means (3) for fixing the apparatus to the mobile intermediate support (9), wherein the mobile support (9) is urged in vertical motion by drive means (10) comprising an electric motor (11) driving an endless screw (12) journalled in a threaded portion (13) integral with the mobile support (9), and wherein the fixed support (7) forms a casing, covering the whole of the mechanical parts, and comprises in front a passage for allowing the mechanical junction of the mobile support (9) with an adapting member (14) whose configuration is adapted to receive the object to made mobile.

2. The mobile support as claimed in claim 1, wherein the coupling means comprise bolts (3) inserted in bores provided in said mobile support (9) in a spaced arrangement corresponding to the arrangement of the bolts (5) on the sanitary apparatus to be fixed against the wall (4), the fixed support (7) being firmly fixed to the wall (4) of the premises by means of bolts engaged in apertures provided in said fixed support and corresponding to the holes (5) provided in the wall for fixing the same sanitary apparatus against the wall.

3. The mobile support for W.C. as claimed in claims 1 or 2, wherein there is further provided an angled bellows (19) for draining the waste water, connected to the outlet orifice of the pan (1) and to the waste pipe (6).

4. The mobile W.C. support as claimed in claim 1 or 2, wherein there is provided a first vertical bellows (15), connected between the waste pipe and an angled pipe (16), and a second horizontal bellows (17) connected between the outlet orifice of the pan (1) and the angled pipe (16), the angled pipe being firmly fixed to the mobile support (9) by means of a collar (18), the vertical bellows (15) being able to extend by a length equal to the desired movement of the W.C. pan, and the horizontal bellows (17) being able to extend by a length at least equal to the depth of the fixed support (7) disposed behind the W.C. pan, so that the pan may be fixed either to the mobile support (9) or directly to the wall (4) of the premises without requiring uncoupling of the waste pipes.

5. The mobile support as claimed in one of claims 1 to 5, wherein the means for controlling said drive means comprise a plurality of switches spaced apart linearly over a height between a meter and a meter fifty and disposed within reach of the user so that the user may reach these switches whatever the position of the W.C. pan, these controls being coupled with the lighting control of the premises.

6. The mobile W.C. support as claimed in one of claims 1 to 6, wherein there are further provided support means such as elbow rests, firmly fixed to the mobile support (9) for operation in the same movement as the pan (1) or the bracket (14), and wherein there is further provided an electromechanical flushing system control assembly integral with said mobile support (9).

7. The mobile support as claimed in one of claims 1 to 6, wherein said guiding means of the fixed support (7) in which the mobile support (9) is engaged are curved so as to cause gradual forward inclination of the mobile support (9) and of the pan (1) when said pan moves towards the high position.

8. A sanitary apparatus comprising a W.C. pan and a mobile support as claimed in one of claims 1 to 7, wherein said pan comprises lateral indentations (60, 61) for allowing the user to place his legs therein.

9. The sanitary apparatus as claimed in claim 8, wherein said pan (1) is equipped with at least two flap-seats (62, 63) forming concentric orifices of different sizes for adaptation to the morphology of persons of different sizes and for obtaining an adjustable useful surface.
